# EUROPÄISCHE PATENTSCHRIFT

(11) **EP 0 213 339 B1**
(45) Veröffentlichungstag und Bekanntmachung des Hinweises auf die Patenterteilung: **28.12.1988**
(21) Anmeldenummer: 86109517.2
(22) Anmeldetag: 11.07.1986
(51) Int. Cl.: F25D 3/00

(54) **Kältespeicherelement für Kühlfahrzeuge**
Cold-accumulating element for refrigerated vehicles
Elément accumulateur de froid pour véhicules réfrigérés

(30) Priorität: 31.08.1985 DE 3531158
(43) Veröffentlichungstag der Anmeldung: 11.03.1987
(73) Patentinhaber: SÜTRAK TRANSPORTKÄLTE GESELLSCHAFT MIT BESCHRÄNKTER HAFTUNG, 71272 Renningen (DE)
(72) Erfinder:
(74) Vertreter: Hoeger, Stellrecht & Partner

(56) Entgegenhaltungen:
- AU-B- 43 596
- DE-A- 1 501 216
- DE-C- 809 865
- DE-C- 877 909
- DE-U- 8 108 841
- FR-A- 2 054 777
- FR-A- 2 295 368
- FR-A- 2 468 784
- FR-A- 2 515 753
- GB-A- 892 555
- US-A- 1 979 617

## Beschreibung

Die Erfindung betrifft ein Kältespeicherelement für Kühlfahrzeuge mit einem länglichen Gehäuse zur Aufnahme einer eutektischen Sole, welches einen ungefähr rechteckigen Querschnitt besitzt und aus einem an seinen Stirnenden durch Kappen verschlossenen Hohlprofil aufgebaut ist, mit einer Kältemittel-Rohrleitung, welche Haarnadel-förmig ausgebildet ist und sich von einer der Kappen aus in Längsrichtung in das Gehäuse hinein erstreckt, sowie mit mindestens einem von dem Hohlprofil getragenen Halter für die Rohrleitung.

Bei einer bekannten Konstruktion (DE-GM 8 108 841) mit Kältespeicherelementen der vorstehend erwähnten Art sind diese im Querabstand voneinander in rahmenförmige Träger eingesetzt, die am Fahrzeugaufbau befestigt sind und einen rechteckigen, geschlossenen äusseren Tragrahmen aufweisen, in dem im Querabstand voneinander Kastenprofilabschnitte angeschweisst wurden, die die Kältespeicherelemente zwischen sich aufnehmen. Das Gehäuse der letzteren besteht aus den erwähnten Kappen und einem im Querschnitt rechteckigen Polyäthylen-Hohlprofil mit glatten Seitenwänden, die durch einen angeformten Quersteg miteinander verbunden sind, der das Gehäuse in eine obere und eine untere Kammer unterteilt, in denen jeweils ein Schenkel der Haarnadel-förmigen Kältemittel-Rohrleitung verläuft.

Längs des Gehäuses sind in diesem im Abstand voneinander angeordnete Trennwände mit Durchtrittsöffnungen für die Kältemittel-Rohrleitung angeordnet, die als separate Bauteile hergestellt und in dem den Gehäusemantel bildenden Hohlprofil befestigt werden müssen. Sie dienen u.a. dazu, die Schenkel der Haarnadel-förmigen Kältemittel-Rohrleitung abzustützen.

Diese bekannte Konstruktion ist verhältnismässig aufwendig und befriedigt dennoch nicht in vollem Umfang: Die die Kältespeicherelemente haltenden rahmenförmigen Träger sind aufwendig in ihrer Herstellung und machen eine hohe Präzision erforderlich, damit die Kältespeicherelemente exakt zwischen die Kastenprofilabschnitte passen; dasselbe gilt aber für die Kältespeicherelemente - man denke nur an das Einpassen und Befestigen der Trennwände in dem den Gehäusemantel bildenden KunststoffHohlprofil.

Der Erfindung lag die Aufgabe zugrunde, ein Kältespeicherelement zu entwickeln, das sich einfach und billig herstellen und montieren lässt und das dennoch die erforderliche Steifigkeit besitzt.

Ausgehend von einem Kältespeicherelement der eingangs erwähnten Art lässt sich diese Aufgabe erfindungsgemäss dadurch lösen, dass zwei einander gegenüberliegende Wände des Hohlprofils mit Hinterschneidungen aufweisenden Längsprofilierungen zum Aufschieben und formschlüssigen Halten des an seinen Seiten entsprechend gestalteten Halters versehen sind. Diese Längsprofilierungen können bei der Herstellung des Hohlprofils kostengünstig hergestellt werden, da sie sich beim Extrudieren des Hohlprofils ohne weiteres miterzeugen lassen, und bei den Haltern kann es sich um billige Kunststoff-Spritzgussteile handeln, die sich einfach auf die Längsprofilierungen des den Gehäusemantel bildenden Hohlprofils aufschieben lassen und von diesen Längsprofilierungen formschlüssig gehalten werden, so dass die Halter nicht kippen können. Durch die Längsprofilierungen und die mit diesen formschlüssig verbundenen Halter wird das Gehäuse ausserdem ausgesteift, so dass es sich ohne weiteres insgesamt aus Kunststoff herstellen lässt, vorzugsweise aus Hochdruckpolyäthylen. Infolge des erfindungsgemässen Aufbaus lassen sich Kältespeicherelemente mit einer Gehäuselänge von bis zu 6 m bei einer Gehäusewandstärke von nur 3 mm herstellen, ohne dass diese Kältespeicherelemente eine für den Gebrauch in Kühlfahrzeugen zu geringe Stabilität aufwiesen.

Bei einer bevorzugten Ausführungsform des erfindungsgemässen Kältespeicherelements sind die Längsprofilierungen als in das Gehäuseinnere hinein vorspringende positive Schwalbenschwanzprofile ausgebildet, wobei dann die Halter an ihren Seiten ein entsprechendes negatives Schwalbenschwanzprofil aufweisen, um passend auf die Profilstege der Gehäuseseitenwände aufgeschoben werden zu können.

Ohne Mehraufwand lassen sich die Längsprofilierungen der Gehäuseseitenwände nunmehr erfindungsgemäss auch zur Befestigung der Kältespeicherelemente im Fahrzeugaufbau heranziehen, wenn man nämlich die Längsprofilierungen nicht durch Anformen eines Profilstegs an die Gehäuseseitenwände erzeugt, sondern durch entsprechende Gestaltung der Gehäuseseitenwände selbst bei ungefähr überall gleichmässiger Wandstärke. Deshalb bilden bei einer besonders vorteilhaften Ausführungsform des erfindungsgemässen Kältespeicherelements die Schwalbenschwanzprofile auf der Gehäuseaussenseite jeweils eine Schwalbenschwanznut, in die scheibenförmige, in ihrer Form von der Kreisform abweichende und durch Verdrehen in diesen Nuten festlegbare Befestigungselemente einsetzbar sind, die an irgendwelchen, im Fahrzeugaufbau befestigten Trägern gehalten sind. Die Kältespeicherelemente lassen sich dann zwischen die scheibenförmigen Befestigungselemente einschieben und durch einfaches Verdrehen dieser Befestigungselemente im Fahrzeugaufbau festlegen.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einer besonders vorteilhaften Ausführungsform der erfindungsgemässen Konstruktion; in der Zeichnung zeigen:
Fig. 1 eine Seitenansicht eines teilweise aufgebrochenen erfindungsgemässen Kältespeicherelements mit einer erfindungsgemässen Befestigungsvorrichtung zur Montage des Kältespeicherelements in einem Fahrzeugaufbau, und
Fig. 2 einen Schnitt durch die in Figur 1 gezeigten Teile nach der Linie 11-11 in Figur 1.

Das als Ganzes mit 10 bezeichnete Kältespeicherelement besteht im wesentlichen aus einem Gehäuse 12, einer Haarnadel-förmigen Kältemittel-Rohrleitung 14 und Haltern 16. Im Betrieb wird der Gehäuseinnenraum 18 mit einer eutektischen Sole gefüllt.

Das Gehäuse 12 ist aus einem Kunststoff-Hohlprofil 20 und zwei Kunststoff-Kappen 22 und 24 zusammengesetzt; das Hohlprofil 20 bildet den Gehäusemantel und wird an seinen Enden durch die angeklebten oder angeschweissten Kappen 22, 24 verschlossen. Bei diesen Kappen handelt es sich zweckmässigerweise um Kunststoff-Spritzgussteile.

Wie besonders deutlich die Figur 2 erkennen lässt, hat das Kunststoffhohlprofil 20 einen im wesentlichen rechteckigen Querschnitt mit Seitenwänden 26, deren mittlere Bereiche beim Extrudieren zu Längsprofilierungen 28 in Form von Schwalbenschwanzprofilen geformt werden, die im Gehäuseinnern jeweils einen Schwalbenschwanz-Profilsteg 28a und aussen eine Schwalbenschwanznut 28b bilden.

Wie sich gleichfalls am besten der Figur 2 entnehmen lässt, weisen die die Schenkel der Kältemittel-Rohrleitung 14 tragenden Halter 16 auf beiden Seiten jeweils eine kurze Schwalbenschwanznut 30 auf, die es gestattet, die Halter 16 passend auf die Schwalbenschwanzprofilstege 28a aufzuschieben. Ausserdem besitzen die Halter 16 oben und unten jeweils zwei federnde Klammeransätze 32 in Form von Klemmbacken, die an den Querschnitt der Kältemittel-Rohrleitung 14 so angepasst sind, dass sich deren Schenkel auf die Halter 16 aufrasten lassen.

Die Kunststoffkappe 22 besitzt zwei mittels einer Verschraubung und einem O-Ring abdichtbare Durchgänge 36 für die Schenkel der Kältemittel-Rohrleitung 14 sowie eine durch eine nichtdargestellte Schraube verschliessbare Einfüllöffnung 38 für die als Kältespeichermedium dienende eutektische Sole.

Die erfindungsgemässe Befestigungsvorrichtung für das Kältespeicherelement 10 umfasst zwei an einem Dach 40 des Fahrzeugaufbaus mittels Verschraubungen 42 befestigbare Träger 44, die als kurze Abschnitte eines Aluminium-Vierkantrohrs hergestellt werden, so dass auf beiden Seiten des Kältespeicherelements 10 im Längsabstand voneinander mindestens zwei derartige Träger 44 angeordnet werden können. Jeder Träger besitzt an seiner dem Kältespeicherelement 10 zugewandten Seite eine Bohrung 46 zum Durchstecken eines Gewindebolzens 48, an dem ein scheibenförmiges Befestigungselement 50 angebracht ist. Dieses besitzt erfindungsgemäss eine ungefähr ellipsenförmige Gestalt und eine den Seitenwänden der Schwalbenschwanznut 28b entsprechend abgeschrägte Umfangsfläche 50c; bei der dargestellten bevorzugten Ausführungsform (siehe Fig. 1) des Befestigungselements 50 sind vier jeweils paarweise zueinander parallele Randbereiche 50a bzw. 50b vorgesehen, deren Abstände voneinander mit A bzw. B bezeichnet worden sind. Diese Randbereiche sind durch runde Randbereiche miteinander verbunden. Erfindungsgemäss ist der Abstand A etwas kleiner als die lichte Nutbreite A' der Schwalbenschwanznut 28b, während der Abstand B etwas grösser als die grösste Nutbreite B' der Schwalbenschwanznut 28b ist. Beispielsweise ist A 28 mm, A' 30 mm, B 38 mm und B' 35 mm; auf diese Weise lassen sich die Befestigungselemente 50 auch von der Seite her in die Schwalbenschwanznuten 28b einsetzen, wenn die Befestigungselemente 50 so orientiert sind, dass die Randbereiche 50a parallel zur Längsrichtung der Schwalbenschwanznuten 28b verlaufen. Andererseits lassen sich die Befestigungselemente 50 in den Schwalbenschwanznuten 28b festklemmen, wenn die Befestigungselemente gemäss Figur 1 im Gegenuhrzeigersinn so gedreht werden, dass die Randbereiche 50b parallel zur Längsrichtung der Schwalbenschwanznuten verlaufen.

Nach einem weiteren Merkmal der Erfindung sind die Befestigungselemente 50 auf ihren den Trägern 44 zugewandten Seiten mit Schlitzen 60 versehen, in die sich ein geeignetes Werkzeug zum Verdrehen der Befestigungselemente 50 einschieben bzw. einstecken lässt. Ausserdem sind erfindungsgemäss die Träger 44 (in Längsrichtung der Kältespeicherelemente 10) etwas schmäler als der grösste Durchmesser der Befestigungselemente 50, wie dies die Figur 1 erkennen lässt.

Auf die Gewindebolzen 48 sind erfindungsgemäss Muttern 70 aufgeschraubt, mit denen sich die Befestigungselemente 50 festlegen und gegebenenfalls nach aussen gegen die schräg verlaufenden Flanken der Schwalbenschwanznuten 28b festziehen lassen.

## Patentansprüche

1. Kältespeicherelement (10) für Kühlfarzeuge mit einem länglichen Gehäuse (12) zur Aufnahme einer eutektischen Sole, welches einen ungefähr rechteckigen Querschnitt besitzt und aus einem an seinen Stirnenden durch Kappen (22, 24) verschlossenen Hohlprofil (20) aufgebaut ist, mit einer Kältemittel-Rohrleitung (14), welche Haarnadel-förmig ausgebildet ist und sich von einer der Kappen (22) aus in Längsrichtung in das Gehäuse (12) hinein erstreckt, sowie mit mindestens einem von dem Hohlprofil (20) getragenen Halter (16) für die Rohrleitung (14), dadurch gekennzeichnet, dass zwei einander gegenüberliegende Wände (26) des Hohlprofils (20) mit Hinterschneidungen aufweisenden Längsprofilierungen (28) zum Aufschieben und formschlüssigen Halten des an seinen Seiten entsprechend gestalteten Halters (16) versehen sind.

2. Kältespeicherelement nach Anspruch 1, dadurch gekennzeichnet, dass die Längsprofilierungen (28) in das Gehäuseinnere hinein vorspringende positive Schwalbenschwanzprofilstege (28a) bilden.

3. Kältespeicherelement nach Anspruch 2, dadurch gekennzeichnet, dass die Längsprofilierungen (28) auf der Gehäuseaussenseite jeweils eine Schwalbenschwanznut (28b) bilden.

4. Kältespeicherelement nach Anspruch 3, dadurch gekennzeichnet, dass scheibenförmige, in ihrer Form von der Kreisform abweichende Befestigungselemente (50) vorgesehen sind, die in die Schwalbenschwanznuten (28b) einsetzbar sind und in diesen durch Verdrehen festlegbar sind.

5. Kältespeicherelement nach Anspruch 4, dadurch gekennzeichnet, dass die Befestigungselemente (50) auf ihrer vom Gehäuse (12) abgewandten Seite mindestens einen Schlitz (80) zum Verdrehen der Befestigungselemente mittels eines entsprechenden Werkzeugs aufweisen.

6. Kältespeicherelement nach Anspruch 4 oder 5, dadurch gekennzeichnet, dass die Befestigungselemente (50) eine den Flanken der Schwalbenschwanznut (28b) entsprechend schräg verlaufende Umfangsfläche (50c) aufweisen.

7. Kältespeicherelement nach einem oder mehreren der Ansprüche 1 bis 6, dadurch gekennzeichnet, dass der Halter (16) oben und unten mit federnden Klammeransätzen (32) zum Einrasten der Rohrleitung (14) versehen ist.

## Claims

1. Cold-storage element (10) for refrigerated vehicles, with an oblong housing (12) which receives a eutectic brine and which has an approximately rectangular cross section and which is assembled from a hollow section (20) which is closed at its front ends by caps (22, 24), with a refrigerant pipe (14) which is of hairpin shaped construction and which extends out from one of the caps (22), in the longidutinal direction, into the housing (12), and also with a least one holder (16) for the pipe (14), carried by the hollow section (20), characterised in that two oppositely located walls (26) of the hollow section (20) are provided with longidutinal profilings (28) having under cuts for the engagement and form-locking holding with the holder (16) having correspondingly- shaped sides.

2. Cold-storage element according to claim 1, characterised in that the longidutinal profilings (28) form positive dovetailed profile webs (28a) which project forwards into the interior of the housing.

3. Cold-storage element according to claim 2, characterised in that the longidutinal profilings (28) in each case form a dovetailed groove (28b) on the outside of the housing.

4. Cold-storage element according to claim 3, characterised in that non-circular disc-shaped fastening elements (50) are provided, which can be inserted into the dovetailed grooves (28b) and can be fixed securely therein by twisting.

5. Cold-storage element according to claim 4, characterised in that the fastening elements (50) have on their side facing away from the housing (12) at least one slot (60) for twisting the fastening elements by means of a corresponding tool.

6. Cold-storage element according to claim 4 or 5, characterised in that the fastening elements (50) have an obliquely-extending peripheral surface (50c), corresponding to the flanks of the dovetailed groove (28b).

7. Cold-storage element according to one or more of the claims 1 to 6, characterised in that the holder (16) is provided, above and below, with spring-acting clamp projections (32) for engagement of the pipe (14).

## Revendications

1. Elément accumulateur de froid (10) pour véhicules réfrigérés comprenant un boîtier oblong (12) destiné à recevoir une saumure eutectique, de section transversale approximativement rectangulaire et constitué d'un profilé creux (20) fermé à ses extrémités d'about par des coiffes (22, 24), une conduite de fluide frigorigène (14) qui est coudée en épingle à cheveux et qui s'étend à partir d'une des coiffes (22) dans le sens longidutinal dans le boîtier (12), ainsi qu'au moins un support (16) supporté par le profilé creux (20) et destiné à la conduite (14), caractérisé en ce que deux parois opposées (26) du profilé creux (20) présentent des profils longidutinaux (28) à affouillements sur lesquels est glissé et retenu avec épousement de forme de support (16) de configuration correspondante au niveau de ses côtés.

2. Elément accumulateur de froid suivant la revendication 1, caractérisé en ce que les profils longidutinaux (28) forment, à l'intérieur du boîtier, des languettes saillantes profilées en queue-d'aronde (28a).

3. Elément accumulateur de froid suivant la revendication 2, caractérisé en ce que les profils longidutinaux (28) forment sur chaque côté extérieur du boîtier, une rainure en queue-d'aronde (28b).

4. Elément accumulateur de froid suivant la revendication 3, caractérisé en ce que des éléments de fixation (50) en forme de disque, mais dont la forme diffère de celle d'un cercle, sont prévus, peuvent être insérés dans les rainures en queue-d'aronde (28b) et peuvent y être bloqués par torsion.

5. Elément accumulateur de froid suivant la revendication 4, caractérisé en ce que les éléments de fixation (50) présentent, sur leurs côtés opposés au boîtier (12), au moins une fente (60) pour soumettre les éléments de fixation à un effort de torsion au moyen d'un outil correspondant.

6. Elément accumulateur de froid suivant la revendication 4 ou 5, caractérisé en ce que les éléments de fixation (50) présentent une surface de pourtour (50c) s'étendant obliquement d'une manière correspondant aux flancs de la rainure en queue-d'aronde (28b).

7. Elément accumulateur de froid suivant l'une quelconque des revendications 1 à 6, caractérisé en ce que le support (16) est pourvu en haut et en bas d'attaches de serrage élastiques (32) dans lequelles s'accroche la conduite (14).
